# EUROPÄISCHE PATENTSCHRIFT

(11) **EP 1 657 160 B1**
(45) Veröffentlichungstag und Bekanntmachung des Hinweises auf die Patenterteilung: **22.08.2007**
(21) Anmeldenummer: 05021873.4
(22) Anmeldetag: 07.10.2005
(51) Int. Cl.: B65B 67/12, B65F 1/14

(54) **Halterung für Entsorgungsbeutel**
Disposal sack holder
Dispositif de retenue d'un sac poubelle

(30) Priorität: 12.11.2004 DE 202004017582 U
(43) Veröffentlichungstag der Anmeldung: 17.05.2006
(73) Patentinhaber: Hailo-Werk Rudolf Loh GmbH & Co. KG, D-35708 Haiger (DE)
(72) Erfinder: Goritzka, Dirk, 35753 Greifenstein (DE)
(74) Vertreter: Gesthuysen, von Rohr & Eggert

(56) Entgegenhaltungen:
- EP-A- 0 198 305
- EP-A- 0 881 150
- FR-A- 2 377 939
- FR-A- 2 834 499
- US-A- 3 226 070

## Beschreibung

Die vorliegende Erfindung betrifft eine Halterung für Entsorgungsbeutel mit den Merkmalen des Oberbegriffs von Anspruch 1 sowie einen Bausatz für eine Halterung für Entsorgungsbeutel mit den Merkmalen von Anspruch 14.

Eine solche Halterung ist aus Dokument US3226070 bekannt.

Aus dem den Ausgangspunkt der vorliegenden Erfindung bildenden Stand der Technik ist eine Halterung für Entsorgungsbeutel (DE 1 830 369 U1) bekannt, bei der ein Traggestell und ein Bügel für einen Entsorgungsbeutel vorgesehen sind. Das Traggestell und der Bügel weisen eine Einwurfstellung auf, in der der Entsorgungsbeutel geöffnet ist, und eine Schließstellung, in der der Entsorgungsbeutel geschlossen ist. Der Bügel ist dabei um eine Schwenkachse schwenkbar an dem Traggestell angeordnet und zwischen der Einwurfstellung und der Schließstellung schwenkbar. Der Entsorgungsbeutel ist einerseits an einem Tragabschnitt des Bügels und andererseits an einem Tragelement des Traggestells befestigbar.

Zur Realisierung der Schwenkbarkeit des Bügels ist dieser an zwei sich gegenüberliegenden Abschnitten jeweils mittels eines Zapfens unmittelbar mit einem Standelement des Traggestells verbunden. Diese Möglichkeit die Schwenkbarkeit des Bügels zu realisieren ist einerseits für die Montage ungünstig und erfordert andererseits zwangsläufig ein Standelement. Ein solches Standelement ist jedoch beispielsweise bei einer Wandmontage störend.

Bei einer alternativen Halterung (DE 2 354 900 A1) ist ein L-förmiger Doppel-Bügel vorgesehen, der schwenkbar an einem Traggestell angeordnet ist. Die Schwenkachse ist auch bei dieser Halterung unmittelbar an dem Standelement des Traggestells angeordnet. Sie wird durch eine Zapfenverbindung des Bügels mit dem Tragelement realisiert.

Der Erfindung liegt das Problem zugrunde, die eingangs erläuterte, bekannte Halterung für Entsorgungsbeutel hinsichtlich der Schwenklagerung, der Funktionalität und des Designs zu optimieren.

Das zuvor genannte Problem wird bei einer Halterung für Entsorgungsbeutel mit den Merkmalen des Oberbegriffs von Anspruch 1 durch die Merkmale des kennzeichnenden Teils von Anspruch 1 sowie bei einem Bausatz für eine Halterung für Entsorgungsbeutel mit den Merkmalen von Anspruch 14 gelöst. Vorteilhafte Weiterbildungen sind Gegenstand der Unteransprüche.

Die grundlegende Idee der vorliegenden Erfindung liegt darin, ein von dem Tragelement und dem Standelement unabhängiges Gelenkteil an den beiden L-förmigen Abschnitten des Bügels vorzusehen. Das Gelenkteil weist Aufnahmen für den Bügel sowie für das Tragelement und/oder für das Standelement auf, die besonders nützlich für eine einfache Montage sind. Ferner ist die Schwenkachse für den Bügel in dem Gelenkteil zumindest als geometrische Achse ausgebildet. Das Gelenkteil kann an dem Tragelement, an dem Standelement oder an Tragelement und Standelement angeordnet sein und erlaubt insofern eine entsprechend flexible Anordnung der Schwenkachse.

Besonders bevorzugt ist eine Ausgestaltung der Halterung, bei der die Schwenkachse im Gelenkteil von den Aufnahmen für Tragelement und/oder Standelement beabstandet angeordnet ist. Wenn der Bügel zudem jedenfalls im Gelenkteil mit dem Tragelement im wesentlichen in einer quer zur Schwenkachse liegenden Ebene angeordnet ist, kann der Bügel so ausgeführt sein, daß er mit seinem Tragabschnitt in der Schließstellung an das Tragelement des Traggestells vollständig anliegt, so daß der Entsorgungsbeutel besonders gut geschlossen ist.

Bevorzugt ist ferner eine Ausgestaltung der Halterung, bei der das Gelenkteil sowohl Aufnahmen für das Tragelement als auch für das Standelement aufweist. Die Aufnahme für das Tragelement erstreckt sich auf der vom Bügel abgewandten Seite in das Gelenkteil. Für das Standelement sind eine oder zwei Aufnahmen vorgesehen, die sich bodenseitig im wesentlichen waagerecht in das bzw. durch das Gelenkteil erstrecken. Ein so ausgeführtes Gelenkteil ist besonders kompakt, stabil und kostengünstig herzustellen.

Nach einer weiteren Lehre wird die Halterung hinsichtlich der Befestigung des Entsorgungsbeutels optimiert. Dies ist Gegenstand von Anspruch 9.

Wesentlich ist dabei, daß ein Randabschnitt des Entsorgungsbeutels über das Tragelement und, sofern ein Öffnungsbügel vorgesehen ist, auch über einen Tragabschnitt des Bügels stülpbar ist. Ferner ist mindestens eine Abdeckung vorgesehen, die über den Randabschnitt des Entsorgungsbeutels stülpbar ist, so daß dieser an dem Tragelement bzw. dem Tragabschnitt des Bügels fixiert wird. Der Entsorgungsbeutel wird dadurch nicht mehr allein durch das Überstülpen des Randabschnitts gehalten, sondern durch die zusätzliche Abdeckung fixiert. Die Abdeckung weist hierzu an ihrer Unterseite eine Aufnahme auf, in die das Tragelement bzw. der Tragabschnitt des Bügels eingreifen kann.

Nach einer weiteren Lehre wird eine Halterung für mindestens zwei Entsorgungsbeutel vorgeschlagen, die hinsichtlich ihres Standelements optimiert ist. Dies ist Gegenstand von Anspruch 12.

Wesentlich bei dieser Halterung ist, daß mindestens zwei Entsorgungsbeutel in einem Traggestell nebeneinander angeordnet sind, wobei für jeden Entsorgungsbeutel ein Öffnungsbügel vorgesehen ist, um den Entsorgungsbeutel zu öffnen und zu schließen. Das Traggestell weist nur an seinen beiden Außenseiten jeweils ein Standelement auf. Dadurch ist die Konstruktion einerseits standfest, andererseits aber gegenüber mehreren nebeneinander angeordneten Halterungen für nur einen Entsorgungsbeutel einfacher und preiswerter ausgeführt, da keine zusätzlichen Standelemente zwischen zwei benachbarten Entsorgungsbeuteln vorgesehen sind.

Besonders bevorzugt ist eine Halterung für mindestens zwei Entsorgungsbeutel, bei der ein Gelenkelement mit zwei Schwenkelementen für jeweils einen Öff nungsbügel zwischen zwei benachbarten Öffnungsbügel vorgesehen ist, während an den Außenseiten jeweils ein Gelenkelement mit nur einem Schwenkelement für den außenliegenden Öffnungsbügel vorgesehen ist. Die Konstruktion von Gelenkelementen mit zwei Schwenkelementen für zwei Öffnungsbügel verringert die insgesamt notwendige Zahl an Einzelteilen für die Halterung.

Nach einer weiteren Lehre, der ebenfalls eigenständige Bedeutung zukommt, wird ein Bausatz für eine Halterung für Entsorgungsbeutel vorgeschlagen, der durch seine besondere Kompaktheit ausgezeichnet ist. Ein solcher Bausatz läßt sich nämlich in einer im Verhältnis zu der aufgebauten Halterung schmalen Verpackung einpacken. Eine kompakte Verpackung ist insbesondere für Lagerung, Transport und Ausstellung in Verkaufsräumen vorteilhaft. Ein solcher Bausatz ist Gegenstand von Anspruch 14.

Im folgenden wird die Erfindung anhand der Zeichnung unter Bezugnahme auf bevorzugte Ausführungsbeispiele näher erläutert. Im Zuge dieser Erläuterungen werden weitere Ausgestaltungen und Weiterbildungen und weitere Merkmale, Eigenschaften, Aspekte und Vorteile der Erfindung mit erläutert. In der Zeichnung zeigt
- Fig. 1: eine schematische, perspektivische Darstellung einer erfindungsgemäßen Halterung für Entsorgungsbeutel,
- Fig. 2: eine Seitenansicht einer Halterung für Entsorgungsbeutel in Schließstellung,
- Fig. 3: die Halterung aus Fig. 2 in Einwurfstellung,
- Fig. 4: ein weiteres Ausführungsbeispiel einer Halterung für Entsorgungsbeutel,
- Fig. 5: eine Frontansicht eines Gelenkteils,
- Fig. 6: eine alternative Ausführung eines Gelenkteils,
- Fig. 7: eine Halterung für drei Entsorgungsbeutel.

Fig. 1 zeigt eine Halterung 1 für einen Entsorgungsbeutel 2 mit einem Traggestell 3 und einem L-förmigen Doppel-Bügel 4. Für das Traggestell 3 und den Bügel 4 ist eine Einwurfstellung (Fig. 1, 3) vorgesehen, in der der Entsorgungsbeutel 2 geöffnet ist, so daß zu entsorgendes Material in den Entsorgungsbeutel 2 geworfen werden kann. Ferner ist für das Traggestell 3 und den Bügel 4 eine Schließstellung (Fig. 2) vorgesehen, in der der Entsorgungsbeutel 4 geschlossen ist.

Der Bügel 4 ist um eine Schwenkachse 5 schwenkbar an dem Traggestell 3 angeordnet und zwischen der Einwurfstellung und der Schließstellung schwenkbar. An einem Tragabschnitt 6 des Bügels 4 ist ein Randabschnitt 7 oder Tragegriff des Entsorgungsbeutels 2 befestigbar.

Das Traggestell 3 weist ein Tragelement 8 und hier auch ein Standelement 9 auf. Das Standelement 9 kann dabei aus mehreren Elementen bestehen, die nicht unmittelbar miteinander verbunden sind. Das Standelement 9 ist zum Abstellen der Halterung 1 auf dem Boden ausgebildet. Es können aber auch Rollen an dem Standelement 9 angeordnet sein, zum mobilen Einsatz der Halterung 1. Das Standelement 9 ist nicht zwingend erforderlich. Ein Standelement 9 ist beispielsweise dann nicht vorgesehen, wenn die Halterung 1 für Entsorgungsbeutel 2 nur an einer Wand montiert wird.

An dem Tragelement 8 des Traggestells 3 ist ein Randabschnitt 10 oder Tragegriff des Entsorgungsbeutels 2 befestigbar.

An beiden L-förmigen Abschnitten des Bügels 4 ist jeweils ein von dem Tragelement 8 und dem Standelement 9 unabhängiges Gelenkteil 11 vorgesehen. Das Gelenkteil 11 weist hier und vorzugsweise Aufnahmen 12-15 für den Bügel 4 sowie für das Tragelement 8 und das Standelement 9 auf. Es kann aber auch vorgesehen sein, daß das Gelenkteil 11 nur Aufnahmen für den Bügel 4 sowie für das Tragelement 8 oder das Standelement 9 aufweist. Bei entsprechender Fixierung in den Aufnahmen 12-15 ist eine vollständige Montage der Halterung 1 ohne Werkzeug möglich. Dem dienen auch weitere bevorzugte Merkmale, die im folgenden noch näher erläutert werden.

Die Schwenkachse 5 für den Bügel 4 ist in dem Gelenkteil 11 ausgebildet, d. h. die Schwenkachse 5 als geometrische Achse verläuft durch das Gelenkteil 11. Die Schwenkachse 5 kann als geometrische Achse beispielsweise durch eine Kulissenführung in dem Gelenkteil 11 realisiert sein, bevorzugt ist aber eine körperliche Ausgestaltung der Schwenkachse 5.

Bei dem gezeigten Ausführungsbeispiel der Halterung 1 für Entsorgungsbeutel 2 ist die Schwenkachse 5 im Gelenkteil 11 von den Aufnahmen 14, 15 für das Tragelement 8 und das Standelement 9 beabstandet angeordnet, d. h. die Schwenkachse 5 verläuft weder durch die Aufnahme 14 für das Tragelement 8 noch durch die Aufnahme 15 für das Standelement 9. Denkbar sind im Gegensatz zu der hier gezeigten Ausführung auch Ausführungen, bei denen die Schwenkachse 5 im Gelenkteil 11 jeweils nur von der Aufnahme 14 für das Tragelement 8 oder der Aufnahme 15 das Standelement 9 beabstandet angeordnet ist.

Ferner ist bei dem hier gezeigten Ausführungsbeispiel der Bügel 4 jedenfalls im Gelenkteil 11 mit dem Tragelement 8 und dem Standelement 9 im wesentlichen in einer quer zur Schwenkachse 5 liegenden Ebene angeordnet. Auch hier sind Variationen möglich, so daß der Bügel 4 beispielsweise jedenfalls im Gelenkteil 11 nur mit dem Tragelement 8 oder nur mit dem Standelement 9 im wesentlichen in einer quer zur Schwenkachse 5 liegenden Ebene angeordnet ist. Interessant ist dabei, daß Bügel 4 und Tragelement 8 bzw. Standelement 9 in einer Ebene liegen, so daß das Gelenkteil 11 besonders schmal baut.

Für die Aufnahme 14 für das Tragelement 8 ist hier vorgesehen, daß diese sich auf der vom Bügel 4 abgewandten Seite in das Gelenkteil 11 (Fig. 2, 3) oder sich vollständig durch das Gelenkteil 11 (Fig. 4) erstreckt. Dabei schließt die Aufnahme 14 für das Tragelement 8 mit der dem Bügel 4 abgewandten Seite des Standelements 9 vorzugsweise einen Winkel α zwischen etwa 80° und etwa 100°, hier insbesondere von etwa 85° ein.

Alternativ können für das Tragelement 8 anstelle von nur einer Aufnahme 14 auch zwei Aufnahmen 14 vorgesehen sein, die sich im wesentlichen gegenüberliegend auf der vom Bügel 4 abgewandten Seite in das Gelenkteil 11 erstrecken. Das Tragelement 8 ist dann entsprechend mehrteilig ausgeführt (Fig. 4). Ferner ist bei einer solchen Ausgestaltung ein Verbindungselement 11' zur Verbindung von Tragelement 8 und Standelement 9 vorgesehen. Das Verbindungselement 11' weist dann Aufnahmen 14, 15 für Tragelement 8 und Standelement 9 auf.

Die Aufnahme 15 für das Standelement 9 erstreckt sich bodenseitig im wesentlichen waagerecht in das Gelenkteil 11 bzw. hier und vorzugsweise durch das Gelenkteil 11. Es können aber auch wie bei der Aufnahme 14 für das Tragelement 8 zwei Aufnahmen 15 für das Standelement 9 vorgesehen sein. Diese Auf nahmen 15 erstrecken sich dann im wesentlichen gegenüberliegend bodenseitig in das Gelenkteil 11.

Der Bügel 4, das Tragelement 8 und das Standelement 9 können in den entsprechenden Aufnahmen 12-15 durch Klebung, Klemmung, Verzapfung und/oder Verschraubung befestigt sein. Vorliegend sind zumindest das Tragelement 8 und das Standelement 9 mittels Zapfen 16 in den Aufnahmen 14, 15 befestigt. Bei den Zapfen 16 kann es sich auch um Nieten, Stifte mit Spann- oder Sprengringen oder um Schrauben oder Gewindestangen handeln.

Das Tragelement 8 kann mit einem Zapfen 16 befestigt sein, der, vorzugsweise, im wesentlichen mittig in Erstreckungsrichtung der Aufnahme 14 für das Tragelement 8 an dem Gelenkteil 11 angeordnet ist. Im gezeigten Ausführungsbeispiel (Fig. 2, 3) sind aber zwei Zapfen 16 zur Befestigung des Tragelements 8 an dem Gelenkteil 11 vorgesehen. Der erste Zapfen 16 ist im Bereich der Aufnahme 14 im wesentlichen an dem oberen Ende des Gelenkteils 11 angeordnet und der zweite Zapfen 16 ist im wesentlichen mittig in Erstreckungsrichtung der Auf nahme 14 für das Tragelement 8 im Bereich der Aufnahme 14 an dem Gelenkteil 11 angeordnet.

Zur Befestigung des Standelements 9 ist ein Zapfen 16 ausreichend. Dieser ist vorliegend im wesentlichen mittig in Erstreckungsrichtung der Aufnahme 15 für das Standelement 9 im Bereich der Aufnahme 15 an dem Gelenkteil 11 anzuordnen. Sind zwei Aufnahmen 15 für das Standelement 9 vorgesehen, so kann an jeder der beiden Aufnahmen 15 ein Zapfen 16 vorzugsweise mittig angeordnet sein.

Der Bügel 4 besteht im gezeigten und insofern bevorzugten Ausführungsbeispiel aus mehreren Bügelelementen, hier insbesondere aus einem Tretelement 17 und einem Halteelement 18. Das Tretelement 17 ist hier U-förmig ausgeführt und dient der Betätigung des Bügels 4, also zur Verstellung aus der Schließstellung in die Einwurfstellung. Das Halteelement 18 ist ebenfalls U-förmig ausgeführt. Es weist den Tragabschnitt 6 des Bügels 4 für den Entsorgungsbeutel 2 auf.

Fig. 5 zeigt das Gelenkteil 11 in Frontansicht. Das Gelenkteil 11 weist ein Schwenkelement 19 auf, das die Aufnahme 12, 13 für den Bügel 4 bzw. hier und vorzugsweise die Aufnahmen 12, 13 für die Bügelelemente, hier nämlich das Tretelement 17 und das Haltelement 18 aufweist. Der Bügel 4 ist dabei so in dem Schwenkelement 19 angeordnet, daß die Schwenkachse 5 für den Bügel 4 im wesentlichen im Scheitel des Bügels 4 liegt.

Das Schwenkelement 19 ist hier im wesentlichen scheibenförmig ausgeführt. Vorliegend weist das Schwenkelement 19 an den beiden Außenseiten zusätzlich im wesentlichen scheibenförmige Lagerelemente 20, 21 auf. Die Lagerelemente 20, 21 dienen dabei der Realisierung der Schwenkachse 5. Statt der Lagerelemente 20, 21 kann auch eine Kulissenführung o. dgl. vorgesehen sein. Fig. 6 zeigt als Alternative die Lagerung des Schwenkelements 19 auf einer Achse 20'.

Das Gelenkteil 11 (Fig. 5) weist zwei Gehäusehälften 22, 23 auf, zwischen denen das Schwenkelement 19 angeordnet ist. Hier und vorzugsweise wird das Schwenkelement 19 von den Gehäusehälften 22, 23 auch gehalten. Die Gehäusehälften 22, 23 weisen hierzu jeweils an ihrer Innenseite ein Lagergegenstück 24, 25 zu den Lagerelementen 20, 21 des Schwenkelements 19, hier in Form entsprechender Aufnahmen auf. Das Schwenkelement 19 wird folglich mit seinen Lagerelementen 20, 21 in den Lagergegenstücken 24, 25 der beiden Gehäusehälften 22, 23 gehalten und ist in diesen schwenkbar.

Die Gehäusehälften 22, 23 weisen ferner Rastzapfen 26 auf, mittels derer sie aneinander befestigt sind. Alternativ kann die Befestigung aneinander auch durch Schnappverschlüsse, Haken o. dgl. erfolgen.

Die Herstellung des Gelenkelements 11 ist besonders einfach und preiswert, wenn das Gelenkelement 11, insbesondere auch die Gehäusehälften 22, 23 und/oder das Schwenkelement 19, im wesentlichen aus Kunststoff bestehen. Die Herstellung der einzelnen Teile kann dann mittels eines Spritzgußverfahrens erfolgen. Als Kunststoffe eignen sich besonders Polystyrol, Polyamide, Polyurethane, Polyethylen und andere Thermoplaste.

Bei den gezeigten Ausführungsbeispielen ist der Bügel 4 der Halterung 1 in die Schließstellung vorgespannt. Die Vorspannung ist dabei mittels einer Feder (nicht gezeigt) realisiert. Die Feder selbst ist in dem Gelenkteil 11 angeordnet.

Zudem ist der Bügel 4 bzw. das Gelenkteil 11 so ausgeführt, daß ein Winkel β zwischen den L-Schenkeln des Bügels 4 zwischen etwa 65° und etwa 120°, hier und vorzugsweise zwischen etwa 80° und 110° beträgt.

Die einzelnen Elemente der Halterung 1 wie das Traggestell 3, insbesondere das Tragelement 8 und/oder das Standelement 9, und der Bügel 4, insbesondere das Tretelement 17 und/oder das Halteelement 18, können nicht nur einstückig sondern auch mehrteilig ausgeführt sein. Bei einer mehrteiligen Ausführung sind die einzelnen Teile so ausgebildet, daß sie entsprechend ineinander steckbar bzw. in die jeweiligen Aufnahmen 12-15 des Gelenkteils 11 steckbar sind.

Ferner sind hier und bevorzugt das Traggestell 3, insbesondere das Tragelement 8 und das Standelement 9, sowie der Bügel 4, insbesondere das Tretelement 17 und das Halteelement 18, als Metallrohr oder Metallprofil hergestellt. Es können aber auch nur einzelne dieser Elemente als Metallrohr oder Metallprofil hergestellt sein. Ein Metallrohr oder Metallprofil aus Leichtmetall läßt sich auf besonders einfache Weise durch Extrudieren realisieren. Bevorzugtes Material für diese Verarbeitung und aufgrund des geringen Gewichts ist Aluminium. Ein Stahlrohr hingegen wird gezogen und gebogen.

Gegenstand der Erfindung ist ferner eine weitere Halterung für Entsorgungsbeutel 2, für die zunächst die zuvor beschriebenen Ausgestaltungen, Merkmale und Vorteile in analoger Weise gelten, soweit nicht weiteres beschrieben wird. Diese Halterung 1 (Fig. 1) weist ein Traggestell 3 auf, das ein Tragelement 8 und ggf. ein Standelement 9 aufweist. Ein Randabschnitt 10 des Entsorgungsbeutels 2 ist über das Tragelement 8 des Traggestells 3 stülpbar. Bei dem Randabschnitt 10 des Entsorgungsbeutels 2 kann es sich je nach Ausgestaltung des Tragelements 8 um den gesamten oberen Rand des Entsorgungsbeutels 2 oder tatsächlich nur um einen Abschnitt handeln. Zur Fixierung des Entsorgungsbeutels 2 an dem Traggestell 3 ist hier nun mindestens eine Abdeckung 27 vorgesehen. Im vorliegenden Fall sind zwei Abdeckungen 27 zur Fixierung des Entsorgungsbeutels 2 gezei gt.

Die Abdeckung 27 weist an ihrer Unterseite eine Aufnahme 28 für das Tragelement 8 auf. Die Abdeckung 27 ist nun so über den Randabschnitt 7 des Entsorgungsbeutels 2 und das darunter angeordnete Tragelement 8 stülpbar, daß das Tragelement 8 in die Aufnahme 28 der Abdeckung 27 eingreift und der Entsorgungsbeutel 2 zwischen dem Tragelement 8 und der Abdeckung 27 eingeklemmt ist.

Ferner weist die Abdeckung 27 im gezeigten Ausführungsbeispiel (Fig. 1) an ihrer dem Entsorgungsbeutel 2 zugewandten Seite zwei längliche Schlitze 29, 30 für den Entsorgungsbeutel 2 auf. Dies ist insbesondere dann sinnvoll, wenn zusätzlich ein Öffnungsbügel 4 vorgesehen ist (s. u.). Die Schlitze 29, 30 erstrecken sich dabei von unten nach oben in der Abdeckung 27 und sind möglichst weit außen angeordnet. Sie sind so geformt, daß ein quer verlaufender Randabschnitt des Entsorgungsbeutels 2 beim Überstülpen der Abdeckung 27 durch die Schlitze 29, 30 verläuft und in seiner Lage gehalten wird.

Die Abdeckung 27 besteht vorzugsweise aus Kunststoff. Für die Herstellung und das Material gilt dabei das gleiche wie für das Gelenkteil 11.

Fig. 1 zeigt eine Halterung 1 für Entsorgungsbeutel 2, bei der zudem ein Öffnungsbügel 4 vorgesehen ist. Der Öffnungsbügel 4 ist hier und vorzugsweise als L-förmiger Doppel-Bügel ausgeführt. Für den Öffnungsbügel 4 gelten insofern die zuvor beschriebenen Merkmale und Vorteile analog.

Zur Fixierung des Entsorgungsbeutels 2 an dem Tragabschnitt 6 des Öffnungsbügels 4 ist eine zweite Abdeckung 31 vorgesehen, die analog zu der Abdeckung 27 ausgeführt ist, so daß ein weiterer Randabschnitt 7 des Entsorgungsbeutels 2 zwischen dem Tragabschnitt 6 des Bügels 4 und der zweiten Abdeckung 31 einklemmbar ist.

Fig. 7 zeigt eine Halterung 1 für drei Entsorgungsbeutel 2, die ebenfalls Gegenstand der Erfindung ist. Die Halterung 1 kann auch für nur zwei oder mehr als drei Entsorgungsbeutel 2 vorgesehen und entsprechend ausgeführt sein. Eine solche Halterung 1 weist ein gemeinsames Traggestell 3, jedoch einen Öffnungsbügel 4 für jeden Entsorgungsbeutel 2 auf. Für das Traggestell 3 und die Öffnungsbügel 4 gelten wiederum die zuvor beschriebenen Ausführungen, Merkmale und Vorteile, sofern nichts gegenteiliges im folgenden beschrieben wird.

Das Traggestell 3 unterscheidet sich nun insofern von einem Traggestell für nur einen Entsorgungsbeutel 2, als das Traggestell 3 so ausgeführt ist, daß die Entsorgungsbeutel 2 nebeneinander angeordnet sind. Ferner weist das Traggestell 3 nur an den beiden Außenseiten des Traggestells 3 jeweils ein Standelement 9 auf.

Jedem Öffnungsbügel 4 sind zwei Gelenkteile 11 zugeordnet, wobei zwischen Gelenkteilen 11 an den Außenseiten des Traggestells 3 und Gelenkteilen 11 zwischen zwei benachbarten Öffnungsbügeln 4 zu unterscheiden ist. Für die Gelenkteile 11 an den Außenseiten des Traggestells 3 gilt die vorherige Beschreibung vollständig. Die Gelenkteile 11 zwischen zwei benachbarten Öffnungsbügeln 4 unterscheiden sich von den anderen Gelenkteilen darin, daß zwei Schwenkelemente 19 für die beiden Öffnungsbügel 4 vorgesehen sind. Ferner kann ein solches Gelenkteil 11 neben den beiden Gehäusehälften 22, 23 auch noch ein Mittelstück aufweisen. Die Lagerung des jeweiligen Schwenkelements 19 erfolgt zwischen einer der Gehäusehälften 22, 23 und dem Zwischenstück. Das Zwischenstück weist hierfür die entsprechenden Lagergegenstücke auf.

Zusätzlich ist vorgesehen, daß das Gelenkteil 11 für benachbarte Öffnungsbügel 4 nur die Aufnahmen 12-14 für die Öffnungsbügel 4 und das Tragelement 8 aufweist.

Der Öffnungsbügel 4 ist in dem gezeigten und insofern bevorzugten Ausführungsbeispiel als L-förmiger Doppel-Bügel 4 ausgeführt. Auch für diesen gilt die vorherige Beschreibung vollständig.

Gegenstand der Erfindung ist ferner ein Bausatz für eine Halterung 1 für Entsorgungsbeutel 2. Die Halterung 1 ist entsprechend der vorherigen Beschreibung ausgeführt. Der Bausatz weist ein Traggestell 3, mindestens einen Öffnungsbügel 4 und mindestens zwei Gelenkteile 11 auf.

## Patentansprüche

1. Halterung für Entsorgungsbeutel (2)
mit einem Traggestell (3) und einem L-förmigen Doppel-Bügel (4),
wobei für Traggestell (3) und Bügel (4) eine Einwurfstellung, in der der Entsorgungsbeutel (2) geöffnet ist, und eine Schließstellung, in der der Entsorgungsbeutel (2) geschlossen ist, vorgesehen ist,
wobei der Bügel (4) um eine Schwenkachse (5) schwenkbar an dem Traggestell (3) angeordnet und zwischen der Einwurfstellung und der Schließstellung schwenkbar ist und wobei an einem Tragabschnitt (6) des Bügels (4) ein Randabschnitt (7) oder Tragegriff des Entsorgungsbeutels (2) befestigbar ist,
wobei das Traggestell (3) ein Tragelement (8) und ggf. ein Standelement (9) aufweist, an dem Tragelement (8) ein Randabschnitt (10) oder Tragegriff des Entsorgungsbeutels (2) befestigbar ist und das Standelement (9) zum Abstellen der Halterung (1) auf dem Boden ausgebildet ist,
**dadurch gekennzeichnet,**
**daß** an beiden L-förmigen Abschnitten des Bügels (4) jeweils ein von dem Tragelement (8) und dem Standelement (9) unabhängiges Gelenkteil (11) vorgesehen ist,
**daß** das Gelenkteil (11) Aufnahmen (12 - 15) für den Bügel (4) sowie für das Tragelement (8) und/oder das Standelement (9) aufweist und
**daß** die Schwenkachse (5) für den Bügel (4) in dem Gelenkteil (11) ausgebildet ist.

2. Halterung nach Anspruch 1, **dadurch gekennzeichnet,**
**daß** die Schwenkachse (5) im Gelenkteil (11) von den Aufnahmen (14, 15) für Tragelement (8) und/oder Standelement (9) beabstandet angeordnet ist, wobei, vorzugsweise, der Bügel (4) jedenfalls im Gelenkteil (11) mit dem Tragelement (8) und/oder dem Standelement (9) im wesentlichen in einer quer zur Schwenkachse (5) liegenden Ebene angeordnet ist,
und/oder daß sich die Aufnahme (14) für das Tragelement (8) auf der vom Bügel (4) abgewandten Seite im Gelenkteil (11) und vorzugsweise vollständig durch das Gelenkteil (11) erstreckt, wobei, vorzugsweise, die Aufnahme (14) für das Tragelement (9) mit der dem Bügel (4) abgewandten Seite des Standelements (9) einen Winkel (α) zwischen etwa 80° und etwa 100°, insbesondere etwa 85° einschließt.

3. Halterung nach Anspruch 1 oder 2, **dadurch gekennzeichnet,**
**daß** zwei Aufnahmen (14) für das Tragelement (8) vorgesehen sind und daß sich die Aufnahmen (14) im wesentlichen gegenüberliegend auf der vom Bügel (4) abgewandten Seite in das Gelenkteil (11) erstrecken
und/oder daß sich die Aufnahme (15) für das Standelement (9) bodenseitig im wesentlichen waagerecht und vorzugsweise vollständig durch das Gelenkteil (11) erstreckt
und/oder daß zwei Aufnahmen (15) für das Standelement (9) vorgesehen sind und daß sich die Aufnahmen (15) im wesentlichen gegenüberliegend bodenseitig in das Gelenkteil (11) erstrecken.

4. Halterung nach einem der vorherigen Ansprüche, **dadurch gekennzeichnet,**
**daß** der Bügel (4) und/oder das Tragelement (8) und/oder das Standelement (9) in der entsprechenden Aufnahme (12-15) durch Klebung und/oder Klemmung und/oder Verrastung und/oder Verzapfung und/oder Verschraubung befestigt ist,
wobei, vorzugsweise, ein Zapfen (16) zur Befestigung des Tragelements (8) vorzugsweise im wesentlichen mittig in Erstreckungsrichtung der Aufnahme (14) für das Tragelement (8) an dem Gelenkteil (11) angeordnet ist oder zwei Zapfen (16) zur Befestigung des Tragelementes (8) an dem Gelenkteil (11) vorgesehen sind und der erste Zapfen (16) im Bereich der Aufnahme (14) im wesentlichen an dem oberen Ende des Gelenkteils (11) und der zweite Zapfen (16) im wesentlichen mittig in Erstreckungsrichtung der Aufnahme (14) für das Tragelement (8) im Bereich der Aufnahme (14) an dem Gelenkteil (11) angeordnet ist
und/oder ein Zapfen (16) zur Befestigung des Standelements (9) im wesentlichen mittig in Erstreckungsrichtung der Aufnahme (15) für das Standelement (9) im Bereich der Aufnahme (14) an dem Gelenkteil (11) angeordnet ist oder jeweils ein Zapfen (16), vorzugsweise mittig, an einer der beiden Aufnahmen (15) angeordnet ist.

5. Halterung nach einem der vorherigen Ansprüche, **dadurch gekennzeichnet,**
**daß** das Gelenkteil (11) ein Schwenkelement (19) mit der Aufnahme (12; 13) für den Bügel (4), vorzugsweise mit den Aufnahmen (12, 13) für die Bügelelemente aufweist, wobei, vorzugsweise, der Bügel (4) so in dem Schwenkelement (19) angeordnet ist, daß die Schwenkachse (5) für den Bügel (4) im wesentlichen im Scheitel des Bügels (4) liegt.

6. Halterung nach Anspruch 5, **dadurch gekennzeichnet,**
**daß** das Schwenkelement (19) im wesentlichen scheibenförmig, ggf. mit zusätzlichen, im wesentlichen scheibenförmigen Lagerelementen (20, 21) an den Außenseiten, ausgeführt ist
und/oder daß das Gelenkteil (11) zwei Gehäusehälften (22, 23) aufweist und daß das Schwenkelement (19) zwischen den beiden Gehäusehälften (22, 23) angeordnet ist und, vorzugsweise, von diesen gehalten wird, wobei, vorzugsweise, die beiden Gehäusehälften (22, 23) jeweils an ihrer Innenseite ein Lagergegenstück (24, 25) zu den Lagerelementen (20, 21) des Schwenkelements (19) aufweisen und/oder die Gehäusehälften (22, 23) Schnappverschlüsse, Haken, Rastzapfen (26) o. dgl. aufweisen, mittels derer sie aneinander befestigt sind.

7. Halterung nach einem der vorherigen Ansprüche, **dadurch gekennzeichnet,**
**daß** der Bügel (4) aus mehreren Bügelelementen besteht, insbesondere aus einem vorzugsweise U-förmigen Tretelement (17) zur Betätigung und einem vorzugsweise U-förmigen Halteelement (18) mit dem Tragabschnitt (6)
und/oder daß das Gelenkelement (11), insbesondere die Gehäusehälften (22, 23) und/oder das Schwenkelement (19) im wesentlichen aus Kunststoff bestehen
und/oder daß der Bügel (4) in die Schließstellung vorgespannt ist, wobei vorzugsweise eine Feder im Gelenkteil (11) angeordnet ist.

8. Halterung nach einem der vorherigen Ansprüche, **dadurch gekennzeichnet,**
**daß** der Winkel (β) zwischen den L-Schenkeln des Bügels (4) zwischen etwa 65° und etwa 120°, vorzugsweise zwischen etwa 80° und etwa 110°, beträgt
und/oder daß das Traggestell (3), insbesondere das Tragelement (8) und/oder das Standelement (9), und/oder der Bügel (4), insbesondere das Tretelement (17) und/oder das Halteelement (18), mehrteilig ausgerührt ist und daß die einzelnen Teile ineinander steckbar und/oder in die jeweiligen Aufnahmen (12-15) steckbar sind
und/oder daß das Traggestell (3), insbesondere das Tragelement (8) und/oder das Standelement (9), und/oder der Bügel (4), insbesondere das Tretelement (17) und/oder das Halteelement (18), als Metallrohr oder Metallprofil hergestellt ist.

9. Halterung nach einem der Ansprüche 1 bis 8, **dadurch gekennzeichnet,**
**daß** der Randabschnitt (10) des Entsorgungsbeutels (2) über das Tragelement (8) stülpbar ist und
**daß** mindestens eine Abdeckung (27) zur Fixierung des Entsorgungsbeutels (2) vorgesehen ist, daß die Abdeckung (27) an ihrer Unterseite eine Aufnahme (28) für das Tragelement (8) aufweist und so über den Randabschnitt (10) des Entsorgungsbeutels (2) und das Tragelement (8) stülpbar ist, daß das Tragelement (8) in die Aufnahme (28) der Abdeckung (27) eingreift und der Entsorgungsbeutel (2) zwischen dem Tragelement (8) und der Abdeckung (27) eingeklemmt ist.

10. Halterung nach Anspruch 9, **dadurch gekennzeichnet, daß** die Abdeckung (27) an ihrer dem Entsorgungsbeutel (2) zugewandten Seite zwei längliche Schlitze (29, 30) für den Entsorgungsbeutel (2) aufweist
und/oder daß die Abdeckung (27) aus Kunststoff besteht.

11. Halterung nach Anspruch 9 oder 10, **dadurch gekennzeichnet,**
**daß** ein Öffnungsbügel (4) vorgesehen ist, daß für Traggestell (3) und Bügel (4) eine Einwurfstellung, in der der Entsorgungsbeutel (2) geöffnet ist, und eine Schließstellung, in der der Entsorgungsbeutel (2) geschlossen ist, vorgesehen ist,
**daß** der Öffnungsbügel (4) um eine Schwenkachse (5) schwenkbar an dem Traggestell (3) angeordnet und zwischen der Einwurfstellung und der Schließstellung schwenkbar ist und daß an einem Tragabschnitt (6) des Öffnungsbügels (4) ein Randabschnitt (7) oder Tragegriff des Entsorgungsbeutels (2) befestigbar ist,
wobei, vorzugsweise,
eine weitere Abdeckung (31) zur Fixierung des Entsorgungsbeutels (2) vorgesehen ist, daß die Abdeckung (31) an ihrer Unterseite eine Aufnahme (32) für den Tragabschnitt (6) aufweist und so über den Randabschnitt (7) des Entsorgungsbeutels (2) und den Tragabschnitt (6) stülpbar ist, daß der Tragabschnitt (6) in die Aufnahme (32) der Abdeckung (31) eingreift und der Entsorgungsbeutel (2) zwischen dem Tragabschnitt (6) und der Abdeckung (31) eingeklemmt ist,
und/oder der Öffnungsbügel (4) als L-förmiger Doppel-Bügel ausgeführt ist.

12. Halterung nach einem der Ansprüche 1 bis 11, für mindestens zwei Entsorgungsbeutel (2)
mit einem gemeinsamen Traggestell (3) und einem Öffnungsbügel (4) für jeden Entsorgungsbeutel (2),
wobei für jeden Entsorgungsbeutel (2) für das Traggestell (3) und den jeweiligen Öffnungsbügel (4) eine Einwurfstellung, in der der Entsorgungsbeutel (2) geöffnet, und eine Schließstellung, in der der Entsorgungsbeutel (2) geschlossen ist, vorgesehen ist,
wobei der Öffnungsbügel (4) um eine Schwenkachse (5) schwenkbar an dem Traggestell (3) angeordnet zwischen der Einwurfstellung und der Schließstellung schwenkbar ist und wobei an einem Tragabschnitt (6) des Öffnungsbügels (4) ein Randabschnitt (7) oder Tragegriff des Entsorgungsbeutel (2) befestigbar ist,
wobei das Traggestell (3) ein Tragelement (8) und ein Standelement (9) aufweist, an dem Tragelement (8) ein Randabschnitt (10) oder Tragegriff des Entsorgungsbeutels (2) befestigbar ist und das Standelement (9) zum Abstellen der Halterung (1) auf dem Boden ausgebildet ist, **dadurch gekennzeichnet,**
**daß** die Öffnungsbügel (4) für die Entsorgungsbeutel (2) nebeneinander angeordnet sind und
**daß** das Traggestell (3) nur an den beiden Außenseiten des Traggestells (3) jeweils ein Standelement (9) aufweist.

13. Halterung nach Anspruch 12, **dadurch gekennzeichnet,**
**daß** die Halterung (1) für drei Entsorgungsbeutel (2) vorgesehen ist
und/oder daß zwischen zwei benachbarten Öffnungsbügeln (4) ein Gelenkteil (11) mit zwei Schwenkelementen (19) für die beiden Öffnungsbügel (4) vorgesehen ist und daß an den Außenseiten jeweils ein Gelenkteil (11) mit nur einem Schwenkelement (19) für den außenliegenden Öffnungsbügel (4) vorgesehen ist,
wobei, vorzugsweise, das Gelenkteil (11) für benachbarte Öffnungsbügel (4) nur Aufnahmen (12-14) für die Öffnungsbügel (4) und das Tragelement (8) aufweist, und/oder daß der Öffnungsbügel (4) als L-förmiger Doppel-Bügel ausgeführt ist.

14. Bausatz für eine Halterung für Entsorgungsbeutel
wobei die Halterung (1) gemäß den Merkmalen eines oder mehrerer der Ansprüche 1 bis 13 ausgeführt ist,
**gekennzeichnet durch**,
ein Traggestell (3), mindestens einen Öffnungsbügel (4) und mindestens zwei Gelenkteile (11).

## Claims

1. Holder for a disposal bag (2)
having a support frame (3) and an L-shaped double bracket (4),
in which there is provided for the support frame (3) and the bracket (4) an insertion position in which the disposal bag (2) is opened and a closed position in which the disposal bag (2) is closed,
in which the bracket (4) is arranged to pivot on the support frame (3) about a pivot axis (5) and is pivotal between the insertion position and the closed position, and in which a rim portion (7) or handle of the disposal bag (2) may be secured to a support portion (6) of the bracket (4),
in which the support frame (3) has a support element (8) and where appropriate a base element (9), a rim portion (10) or handle of the disposal bag (2) may be secured to the support element (8), and the base element (9) is constructed for putting the holder (1) on the ground,
**characterized**
**in that** an articulation part (11) which is independent of the support element (8) and the base element (9) is provided on each of the two L-shaped portions of the bracket (4),
**in that** the articulation part (11) has receivers (12 - 15) for the bracket (4) and for the support element (8) and/or the base element (9), and
**in that** the pivot axis (5) for the bracket (4) is constructed inside the articulation part (11).

2. Holder according to Claim 1, **characterized**
**in that** the pivot axis (5) is arranged inside the articulation part (11) and spaced from the receivers (14, 15) for the support element (8) and/or base element (9), with the bracket (4) preferably being arranged in all cases inside the articulation part (11) substantially in a plane lying transversely in relation to the pivot axis (5) with the support element (8) and/or the base element (9),
and/or in that the receiver (14) for the support element (8) extends inside the articulation part (11) on the side remote from the bracket (4) and preferably right through the articulation part (11), with the receiver (14) for the support element (9) preferably forming an angle (α) of between approximately 80° and approximately 100°, in particular approximately 85°, with the side of the base element (9) remote from the bracket (4).

3. Holder according to Claim 1 or 2, **characterized**
**in that** two receivers (14) are provided for the support element (8), and in that the receivers (14) extend into the articulation part (11) substantially opposite one another, on the side remote from the bracket (4), and/or
**in that** the receiver (15) for the base element (9) extends substantially horizontally on the ground side and preferably right through the articulation part (11), and/or
**in that** two receivers (15) are provided for the base element (9), and in that the receivers (15) extend into the articulation part (11) substantially opposite one another, on the ground side.

4. Holder according to one of the preceding claims, **characterized**
**in that** the bracket (4) and/or the support element (8) and/or the base element (9) is/are secured in the corresponding receiver (12 - 15) by adhesion and/or clamping and/or latching and/or pegging and/or screwing, with a peg (16) for securing the support element (8) preferably being arranged on the articulation part (11) preferably substantially centrally in the direction of extent of the receiver (14) for the support element (8), or two pegs (16) for securing the support element (8) being provided on the articulation part (11) and the first peg (16) being arranged in the region of the receiver (14) substantially at the upper end of the articulation part (11) and the second peg (16) being arranged on the articulation part (11) in the region of the receiver (14), substantially centrally in the direction of extent of the receiver (14) for the support element (8), and/or
a peg (16) for securing the base element (9) is arranged on the articulation part (11) in the region of the receiver (14), substantially centrally in the direction of extent of the receiver (15) for the base element (9), or a respective peg (16) is arranged on each of the two receivers (15), preferably centrally.

5. Holder according to one of the preceding claims, **characterized**
**in that** the articulation part (11) has a pivotal element (19) with the receiver (12; 13) for the bracket (4), preferably with the receivers (12, 13) for the bracket elements, with the bracket (4) preferably being arranged in the pivotal element (19) in such a way that the pivot axis (5) for the bracket (4) lies substantially at the angle point of the bracket (4).

6. Holder according to Claim 5, **characterized**
**in that** the pivotal element (19) is constructed to be substantially disc-shaped, where appropriate with additional substantially disc-shaped bearing elements (20, 21) on the outer sides, and/or
**in that** the articulation part (11) has two housing halves (22, 23), and in that the pivotal element (19) is arranged between the two housing halves (22, 23) and is preferably held thereby, with the two housing halves (22, 23) preferably each having on their inner side a bearing counter-part (24, 25) to the bearing elements (20, 21) of the pivotal element (19), and/or the housing halves (22, 23) having snap-fit closures, hooks, latching pegs (26) or the like by means of which they are secured to one another.

7. Holder according to one of the preceding claims, **characterized**
**in that** the bracket (4) comprises a plurality of bracket elements, in particular a preferably U-shaped step-on element (17) for actuation and a preferably U-shaped holding element (18) with the support portion (6), and/or
**in that** the articulation element (11), in particular the housing halves (22, 23), and/or the pivotal element (19) are substantially made from plastics material, and/or
**in that** the bracket (4) is pre-tensioned into the closed position, with a spring preferably being arranged inside the articulation part (11).

8. Holder according to one of the preceding claims, **characterized**
**in that** the angle (β) between the limbs of the L of the bracket (4) is between approximately 65° and approximately 120°, preferably between approximately 80° and approximately 110°, and/or
**in that** the support frame (3), in particular the support element (8) and/or the base element (9), and/or the bracket (4), in particular the step-on element (17) and/or the holding element (18), is/are constructed in a plurality of parts, and in that the individual parts may be pushed into one another and/or into the respective receivers (12 - 15), and/or
**in that** the support frame (3), in particular the support element (8) and/or the base element (9), and/or the bracket (4), in particular the step-on element (17) and/or the holding element (18), is/are constructed as a metal tube or metal profile.

9. Holder according to one of Claims 1 to 8, **characterized**
**in that** the rim portion (10) of the disposal bag (2) may be fitted over the support element (8), and
**in that** at least one cover (27) for fixing the disposal bag (2) is provided, in that the cover (27) has on its underside a receiver (28) for the support element (8) and may be fitted over the rim portion (10) of the disposal bag (2) and the support element (8) such that the support element (8) engages in the receiver (28) of the cover (27) and the disposal bag (2) is clamped between the support element (8) and the cover (27).

10. Holder according to Claim 9, **characterized**
**in that** the cover (27) has two elongate slits (29, 30) for the disposal bag (2) on its side facing the disposal bag (2), and/or
**in that** the cover (27) is made from plastics material.

11. Holder according to Claim 9 or 10, **characterized**
**in that** an opening bracket (4) is provided, in that an insertion position in which the disposal bag (2) is opened and a closed position in which the disposal bag (2) is closed is provided for the support frame (3) and the bracket (4), in that the opening bracket (4) is arranged to pivot on the support frame (3) about a pivot axis (5) and is pivotal between the insertion position and the closed position, and in that a rim portion (7) or handle of the disposal bag (2) may be secured to a support portion (6) of the opening bracket (4),
in which, preferably,
a further cover (31) for fixing the disposal bag (2) is provided, in that the cover (31) has on its underside a receiver (32) for the support portion (6) and may be fitted over the rim portion (7) of the disposal bag (2) and the support portion (6) such that the support portion (6) engages in the receiver (32) of the cover (31) and the disposal bag (2) is clamped between the support portion (6) and the cover (31), and/or
the opening bracket (4) is constructed as an L-shaped double bracket.

12. Holder according to one of Claims 1 to 11, for at least two disposal bags (2), having a common support frame (3) and an opening bracket (4) for each disposal bag (2),
in which for each disposal bag (2) there is provided for the support frame (3) and the respective opening bracket (4) an insertion position in which the disposal bag (2) is opened and a closed position in which the disposal bag (2) is closed,
in which the opening bracket (4) is arranged to pivot on the support frame (3) about a pivot axis (5) and is pivotal between the insertion position and the closed position, and in which a rim portion (7) or handle of the disposal bag (2) may be secured to a support portion (6) of the opening bracket (4),
in which the support frame (3) has a support element (8) and a base element (9), a rim portion (10) or handle of the disposal bag (2) may be secured to the support element (8), and the base element (9) is constructed for putting the holder (1) on the ground, **characterized**
**in that** the opening brackets (4) for the disposal bags (2) are arranged next to one another, and
**in that** the support frame (3) has a respective base element (9) only at the two outer sides of the support frame (3).

13. Holder according to Claim 12, **characterized**
**in that** the holder (1) is provided for three disposal bags (2), and/or
**in that** there is provided between two adjacent opening brackets (4) an articulation part (11) having two pivotal elements (19) for the two opening brackets (4), and in that, at the outer sides, a respective articulation part (11) is provided with only one pivotal element (19) for the outside opening bracket (4),
in which, preferably, the articulation part (11) for adjacent opening brackets (4) only has receivers (12 - 14) for the opening brackets (4) and the support element (8), and/or in that the opening bracket (4) is constructed as an L-shaped double bracket.

14. Module for a holder for disposal bags,
in which the holder (1) is constructed in accordance with the features of one or more of Claims 1 to 13, **characterized**
**by** a support frame (3), at least one opening bracket (4) and at least two articulation parts (11).

## Revendications

1. Dispositif de retenue pour un sac poubelle (2), comportant un châssis de support (3) et un double étrier en forme de L (4), dans lequel il est prévu pour le châssis de support (3) et les étriers (4) une position de remplissage, dans laquelle le sac poubelle (2) est ouvert, et une position de fermeture, dans laquelle le sac poubelle (2) est fermé, dans lequel l'étrier (4) disposé sur le châssis de support (3) peut pivoter autour d'un axe de pivotement (5) et peut pivoter entre la position de remplissage et la position de fermeture et dans lequel une partie de bord (7) ou une poignée de support du sac poubelle (2) peut être fixée sur une partie de support (6) de l'étrier (4), dans lequel le châssis de support (3) comprend un élément de support (8) et éventuellement un élément de pied (9), une partie de bord (10) ou une poignée de support du sac poubelle (2) peut être fixée sur l'élément de support (8) et l'élément de pied (9) est conçu pour installer le dispositif de retenue (1) sur le sol, **caractérisé en ce qu'**il est prévu sur les deux parties en forme de L de l'étrier (4) chaque fois une partie d'articulation (11) indépendante de l'élément de support (8) et de l'élément de pied (9), **en ce que** la partie d'articulation (11) présente des logements (12 - 15) pour l'étrier (4) ainsi que pour l'élément de support (8) et/ou l'élément de pied (9), et **en ce que** l'axe de pivotement (5) pour l'étrier (4) est disposé dans la partie d'articulation (11).

2. Dispositif de retenue selon la revendication 1, **caractérisé en ce que** l'axe de pivotement (5) dans la partie d'articulation (11) est disposé à distance des logements (14, 15) pour l'élément de support (8) et/ou l'élément de pied (9), dans lequel, de préférence, l'étrier (4) est en tout cas disposé dans la partie d'articulation (11), avec l'élément de support (8) et/ou l'élément de pied (9), essentiellement dans un plan transversal à l'axe de pivotement (5), et/ou **en ce que** le logement (14) pour l'élément de support (8) s'étend sur le côté de la partie d'articulation (11) située à l'opposé de l'étrier (4) et de préférence entièrement à travers la partie d'articulation (11), dans lequel de préférence le logement (14) pour l'élément de support (9) forme avec le côté de l'élément de pied (9) situé à l'opposé de l'étrier (4) un angle (α) compris entre environ 80° et environ 100°, en particulier d'environ 85°.

3. Dispositif de retenue selon la revendication 1 ou la revendication 2, **caractérisé en ce qu'**il est prévu deux logements (14) pour l'élément de support (8) et **en ce que** les logements (14) s'étendent essentiellement l'un en face de l'autre dans la partie d'articulation (11) sur le côté situé à l'opposé de l'étrier (4), et/ou **en ce que** le logement (15) pour l'élément de pied (9) s'étend du côté du sol essentiellement horizontalement et de préférence entièrement à travers la partie d'articulation (11), et/ou **en ce qu'**il est prévu deux logements (15) pour l'élément de pied (9) et **en ce que** les logements (15) s'étendent essentiellement l'un en face de l'autre du côté du pied dans la partie d'articulation (11).

4. Dispositif de retenue selon l'une quelconque des revendications précédentes, **caractérisé en ce que** l'étrier (4) et/ou l'élément de support (8) et/ou l'élément de pied (9) est fixé dans le logement correspondant (12 - 15) par collage et/ou serrage et/ou encliquetage et/ou par tenon et mortaise et/ou par vissage, dans lequel de préférence un tourillon (16) pour la fixation de l'élément de support (8) est disposé sur la partie d'articulation (11) de préférence essentiellement au milieu de la direction d'extension du logement (14) pour l'élément de support (8) ou il est prévu sur la partie d'articulation (11) deux tourillons (16) pour la fixation de l'élément de support (8) et le premier tourillon (16) est disposé dans la région du logement (14) essentiellement à l'extrémité supérieure de la partie d'articulation (11) et le deuxième tourillon (16) est disposé sur la partie d'articulation (11) essentiellement au milieu de la direction d'extension du logement (14) pour l'élément de support (8) dans la région du logement (14) et/ou un tourillon (16) pour la fixation de l'élément de pied (9) est disposé sur la partie d'articulation (11) essentiellement au milieu de la direction d'extension du logement (15) pour l'élément de pied (9) dans la région du logement (14) ou un tourillon (16) est chaque fois disposé, de préférence au milieu, sur un des deux logements (15).

5. Dispositif de retenue selon l'une quelconque des revendications précédentes, **caractérisé en ce que** la partie d'articulation (11) comprend un élément pivotant (19) avec le logement (12; 13) pour l'étrier (4), de préférence avec les logements (12, 13) pour les éléments d'étrier, dans lequel de préférence l'étrier (4) est disposé dans l'élément pivotant (19) de telle manière que l'axe de pivotement (5) pour l'étrier (4) se trouve essentiellement au sommet de l'étrier (4).

6. Dispositif de retenue selon la revendication 5, **caractérisé en ce que** l'élément pivotant (19) est réalisé essentiellement en forme de disque, éventuellement avec des éléments de palier en forme de disque supplémentaires (20, 21) sur les côtés extérieurs, et/ou **en ce que** la partie d'articulation (11) comprend deux moitiés de boîtier (22, 23) et **en ce que** l'élément pivotant (19) est disposé entre les deux moitiés de boîtier (22, 23) et de préférence est maintenu par celles-ci, dans lequel de préférence les deux moitiés de boîtier (22, 23) présentent chaque fois sur leur côté intérieur une pièce de palier (24, 25) opposée aux éléments de palier (20, 21) de l'élément pivotant (19), et/ou les moitiés de boîtier (22, 23) présentent des verrous à encliquetage, des crochets, des tourillons d'encliquetage (26) ou analogues, au moyen desquels elles sont fixées l'une à l'autre.

7. Dispositif de retenue selon l'une quelconque des revendications précédentes, **caractérisé en ce que** l'étrier (4) se compose de plusieurs éléments d'étrier, en particulier d'un élément de pédale (17) de préférence en forme de U pour l'actionnement et d'un élément de retenue (18) de préférence en forme de U comportant la partie de support (6) et/ou **en ce que** l'élément d'articulation (11), en particulier les moitiés de boîtier (22, 23) et/ou l'élément pivotant (19) se composent essentiellement de matière plastique et/ou **en ce que** l'étrier (4) est précontraint dans la position de fermeture, dans lequel de préférence un ressort est disposé dans la partie d'articulation (11).

8. Dispositif de retenue selon l'une quelconque des revendications précédentes, **caractérisé en ce que** l'angle (β) entre les branches de L de l'étrier (4) est compris entre environ 65° et environ 120°, de préférence entre environ 80° et environ 110°, et/ou **en ce que** le châssis de support (3), en particulier l'élément de support (8) et/ou l'élément de pied (9), et/ou l'étrier (4), en particulier l'élément de pédale (17) et/ou l'élément de retenue (18), est réalisé en plusieurs parties, et **en ce que** les parties individuelles peuvent être engagées l'une dans l'autre et/ou peuvent être engagées dans les logements respectifs (12 - 15), et/ou **en ce que** le châssis de support (3), en particulier l'élément de support (8) et/ou l'élément de pied (9), et/ou l'étrier (4), en particulier l'élément de pédale (17) et/ou l'élément de retenue (18), est fabriqué à partir d'un tube métallique ou d'un profilé métallique.

9. Dispositif de retenue selon l'une quelconque des revendications 1 à 8, **caractérisé en ce que** la partie de bord (10) du sac poubelle (2) peut coiffer l'élément de support (8) et **en ce qu'**il est prévu au moins un couvercle (27) pour fixer le sac poubelle (2), **en ce que** le couvercle (27) présente sur sa face inférieure un logement (28) pour l'élément de support (8) et peut ainsi coiffer la partie de bord (10) du sac poubelle (2) et l'élément de support (8), **en ce que** l'élément de support (8) s'engage dans le logement (28) du couvercle (27) et coince le sac poubelle (2) entre l'élément de support (8) et le couvercle (27).

10. Dispositif de retenue selon la revendication 9, **caractérisé en ce que** le couvercle (27) présente deux fentes allongées (29, 30) pour le sac poubelle (2) sur son côté tourné vers le sac poubelle (2), et/ou **en ce que** le couvercle (27) est composé de matière plastique.

11. Dispositif de retenue selon la revendication 9 ou 10, **caractérisé en ce qu'**il est prévu un étrier d'ouverture (4), **en ce qu'**il est prévu pour le châssis de support (3) et l'étrier (4) une position de remplissage dans laquelle le sac poubelle (2) est ouvert et une position de fermeture dans laquelle le sac poubelle (2) est fermé, **en ce que** l'étrier d'ouverture (4) disposé sur le châssis de support (3) peut pivoter autour d'un axe de pivotement (5) et peut pivoter entre la position de remplissage et la position de fermeture, et **en ce qu'**une partie de bord (7) ou une poignée de support du sac poubelle (2) peut être fixée sur une partie de support (6) de l'étrier d'ouverture (4), dans lequel de préférence il est prévu un autre couvercle (31) pour fixer le sac poubelle (2), **en ce que** le couvercle (31) présente dans sa face inférieure un logement (32) pour la partie de support (6) et peut ainsi coiffer la partie de bord (7) du sac poubelle (2) et la partie de support (6), **en ce que** la partie de support (6) s'engage dans le logement (32) du couvercle (31) et le sac poubelle (2) est coincé entre la partie de support (6) et le couvercle (31), et/ou **en ce que** l'étrier d'ouverture (4) est un étrier double en forme de L.

12. Dispositif de retenue selon l'une quelconque des revendications 1 à 11, pour au moins deux sacs poubelles (2), comportant un châssis de support commun (3) et un étrier d'ouverture (4) pour chaque sac poubelle (2), dans lequel il est prévu pour chaque sac poubelle (2), pour le châssis de support (3) et l'étrier d'ouverture respectif (4), une position de remplissage dans laquelle le sac poubelle (2) est ouvert et une position de fermeture dans laquelle le sac poubelle (2) est fermé, dans lequel l'étrier d'ouverture (4) disposé sur le châssis de support (3) peut pivoter autour d'un axe de pivotement (5) et peut pivoter entre la position de remplissage et la position de fermeture et dans lequel une partie de bord (7) ou une poignée de support du sac poubelle (2) peut être fixée sur une partie de support (6) de l'étrier d'ouverture (4), dans lequel le châssis de support (3) comprend un élément de support (8) et un élément de pied (9), une partie de bord (10) ou une de support du sac poubelle (2) peut être fixée sur l'élément de support (8) et l'élément de pied (9) est conçu pour installer le dispositif de retenue (1) sur le sol, **caractérisé en ce que** les étriers d'ouverture (4) pour les sacs poubelles (2) sont disposés l'un à côté de l'autre, et **en ce que** le châssis de support (3) ne présente un élément de pied (9) que sur les deux côtés extérieurs du châssis de support (3).

13. Dispositif de retenue selon la revendication 12, **caractérisé en ce que** le dispositif de retenue (1) est prévu pour trois sacs poubelles (2), et/ou **en ce qu'**il est prévu une partie d'articulation (11) entre deux étriers d'ouverture (4) avec deux éléments pivotants (19) pour les deux étriers d'ouverture (4) et **en ce qu'**il est prévu sur les côtés extérieurs chaque fois une partie d'articulation (11) avec un seul élément pivotant (19) pour l'étrier d'ouverture (4) situé à l'extérieur, dans lequel de préférence la partie d'articulation (11) pour des étriers d'ouverture voisins (4) ne présente que des logements (12 - 14) pour les étriers d'ouverture (4) et l'élément de support (8), et/ou **en ce que** l'étrier d'ouverture (4) est un étrier double en forme de L.

14. Ensemble de montage pour un dispositif de retenue d'un sac poubelle, dans lequel le dispositif de retenue (1) est réalisé selon les caractéristiques d'une ou de plusieurs des revendications 1 à 13, **caractérisé par** un châssis de support (3), au moins un étrier d'ouverture (4) et au moins deux parties d'articulation (11).
